# EUROPÄISCHE PATENTSCHRIFT

(11) **EP 2 837 572 B1**
(45) Veröffentlichungstag und Bekanntmachung des Hinweises auf die Patenterteilung: **19.04.2017**
(21) Anmeldenummer: 14170239.9
(22) Anmeldetag: 28.05.2014
(51) Int. Cl.: B65C 9/18

(54) **Etikettieraggregat zum Aufbringen von Etiketten auf Behälter**
Labelling group for applying labels to containers
Groupe d'étiquetage destiné à appliquer des étiquettes sur un récipient

(30) Priorität: 13.08.2013 DE 102013215998
(43) Veröffentlichungstag der Anmeldung: 18.02.2015
(73) Patentinhaber: Krones AG, 93073 Neutraubling (DE)
(72) Erfinder: Eichhammer, Tobias, 93073 Neutraubling (DE)
(74) Vertreter: Grünecker Patent- und Rechtsanwälte PartG mbB

(56) Entgegenhaltungen:
- WO-A1-99/03738
- WO-A1-2012/107123
- DE-A1- 1 586 392
- DE-U1- 29 619 522
- US-A- 5 486 253
- US-B1- 6 401 787

## Beschreibung

Die Erfindung betrifft ein Etikettieraggregat zum Aufbringen von Etiketten auf Behälter mit den Merkmalen des Oberbegriffs von Patentanspruch 1.

Üblicherweise wird in einem Etikettieraggregat ein Etikettenband von einer Rolle mittels einer Abspulvorrichtung abgespult und über einen Bandpuffer einem Schneidwerk zugeführt. Innerhalb des Schneidwerks wird das Etikettenband auf einer Schneidwalze geführt und mit einer Schneide in einzelne Etiketten zerschnitten. Damit die Etiketten nach dem Zerschneiden nicht von der Schneidwalze abfallen, weist die Schneidwalze am Umfang eine Vielzahl von Unterdrucköffnungen auf, über die die Etiketten mittels eines Unterdrucks an die Oberfläche der Schneidwalze angesaugt werden. Nach dem Schneidwerk werden die Etiketten von einer Vakuumwalze (auch als Greiferzylinder bezeichnet) übernommen und an den Behältern angebracht. Die Vakuumwalze weist an ihrem Umfang ebenfalls eine Vielzahl von Vakuumöffnungen auf, mittels derer die Etiketten angesaugt und sicher transportiert werden.

Zur Unterdruckversorgung der Schneidwalze und der Vakuumwalze wird bei einem modulartigen Etikettieraggregat das Vakuum durch eine zentrale Vakuumpumpe im Modulwagen erzeugt. Nachteilig dabei ist, dass dies zu einer negativen Gewichtsbelastung an der Verbindung des Etikettieraggregats zur Grundmaschine führt.

Bei einer integrierten Ausführung des Etikettieraggregats mit der Grundmaschine ist die Vakuumpumpe beispielsweise auf einen separaten Standfuß montiert. Nachteilig dabei ist, dass ein separater Standfuß kostenintensiv ist und dieser die Zugänglichkeit des Aggregats erschwert. Darüber hinaus ist bei den bekannten Etikettieraggregaten nachteilig, dass eine Regelung der Vakuumverbraucher durch die zentrale Versorgung nur schwer möglich ist, da die Schlauchlängen und der Vakuumbedarf in Abhängigkeit von der Etikettenhöhe variiert.

Die US 6,401,787 B1 offenbart eine gattungsgemäße Etikettiermaschine für Heißklebeetiketten, bei dem das auf einem Haftzylinder durch Sauglöcher anhaftende Etikettenband mit einem sich drehenden Messer in einzelne Etiketten zerschnitten wird. Übereinander angeordnete Sauglöcher sind mit einem Luftkanal verbunden, wobei ein Stab im Luftkanal dazu dient, die Sauglöcher teilweise zu verschließen. Dadurch wird ein kleines Etikett nur mit den unverschlossenen Sauglöchern angesogen.

Aufgabe der vorliegenden Erfindung ist es, ein Etikettieraggregat mit einer leichten und kostengünstigen Vakuumversorgung bereitzustellen, die stabil regelbar ist.

Die Erfindung löst diese Aufgabe bei einem Etikettieraggregat zum Aufbringen von Etiketten auf Behälter mit den Merkmalen des Oberbegriffs des Anspruchs 1 mit den Merkmalen des kennzeichnenden Teils, gemäß dem die Segmente als in axialer Richtung getrennte Ringsegmente oder Ringsektoren ausgebildet sind, wobei die Segmente jeweils über einen in der Schneidwalze separat ausgebildeten Kanal mit einer Unterdruckversorgung verbunden sind, und wobei wenigstens ein Kanal zu- und abschaltbar ausgebildet ist.

Dadurch, dass die Unterdrucköffnungen in mehrere Segmente gegliedert sind, die jeweils über einen separaten Kanal in der Schneidwalze mit einer Unterdruckversorgung verbunden sind, ist es möglich die Segmente unabhängig voneinander mit Unterdruck zu versorgen. Falls nun ein Segment zugeschaltet ist, so sind deren Unterdrucköffnungen mit der Unterdruckversorgung verbunden und saugen das Etikett im Bereich des Segments an. Im Bereich eines abgeschalteten Segments ist die Versorgung der Unterdrucköffnungen unterbrochen und folglich werden die Etiketten in diesem Bereich nicht angesaugt.

Durch die segmentweise zu- und abschaltbare Versorgung der Schneidwalze mit Unterdruck ist es möglich, die jeweiligen Unterdrucköffnungen abzuschalten, an denen kein Etikett anliegt und somit wird möglichst wenig Fremdluft über die Schneidwalze angesaugt. Dadurch kann eine Unterdruckversorgung mit geringerer Leistung eingesetzt werden, was zu einer entsprechenden Gewichts- und Kosteneinsparung führt.

Durch die Ausbildung der Segmente als in axialer Richtung getrennte Ringsegmente kann eine bestimmte Höhe der Schneidwalze mit Vakuum versorgt werden, die im Wesentlichen der Etikettenhöhe entspricht. Bereiche der Schneidwalze oberhalb und/oder unterhalb des Etiketts werden so nicht mit einem Unterdruck versorgt und folglich wird von diesen Segmenten auch keine Fremdluft zur Unterdruckversorgung hin angesaugt. Durch die Ausbildung der Segmente als Ringsektoren können auch bestimmte umfängliche Bereiche der Schneidwalze von der Unterdruckversorgung getrennt werden, beispielsweise um den versorgten Bereich der Etikettenlänge anzupassen.

Das Etikettieraggregat kann in einer Getränkeverarbeitungsanlage angeordnet sein. Das Etikettieraggregat kann einer Abfüllanlage zum Abfüllen eines Produkts in die Behälter nachgeordnet sein.

Die Behälter können dazu vorgesehen sein, Getränke, Hygieneartikel, Pasten, chemische, biologische und/oder pharmazeutische Produkte aufzunehmen. Die Behälter können Kunststoffflaschen, Glasflaschen, Tuben und/oder Dosen sein.

Bei den Etiketten kann es sich um Etiketten handeln, die mit einem Haftmittel (wie beispielweise Leim) aufgebracht werden. Die Etiketten können Zuschnitte aus Papier oder Kunststoff sein, die insbesondere einen Aufdruck umfassen, der den Inhalt der Behälter bezeichnet, beschreibt und/oder bewirbt.

Das Etikettieraggregat kann eine Beleimungsstation umfassen, um die Etiketten mit Kalt- oder Heißleim zu versehen. Die Beleimungsstation kann zur Beleimung der Etiketten mit der Vakuumwalze zusammenwirken.

Das Etikettieraggregat kann wenigstens eine Abrolleinrichtung umfassen, um das Etikettenbandes von wenigstens einer Rolle abzurollen und dem Schneidwerk zuzuführen. Die Abrolleinrichtung kann wenigstens eine Halterung für die jeweilige Rolle umfassen. Die Abrolleinrichtung kann eine Spleiß-Einrichtung zur Verbindung zweier Etikettenbänder von zwei unterschiedlichen Rollen umfassen. Das Etikettieraggregat kann zum Ausgleichen von Versorgungschwankungen des Etikettenbandes einen Etikettenpuffer umfassen.

Das Schneidwerk kann mit angetriebenen Förderwalzen zur Zuführung des Etikettenbandes an die Schneidwalze ausgebildet sein. Die Schneidwalze kann Gegenschneiden oder -flächen umfassen, mit denen die Schneide zum Zerschneiden des Etikettenbandes zusammenwirkt. Das Schneidwerk kann eine Trommel umfassen, an deren Umfang wenigstens zwei Schneiden angeordnet sind, die über eine Drehung der Trommel alternierend mit der Schneidwalze zusammenwirken.

Die Segmente mit Unterdrucköffnungen können einen zusammenhängenden Teil des Umfangs der Schneidwalze bilden. Die Unterdrucköffnungen können an der Schneidwalze radial nach außen ausgebildet sein.

Der Kanal eines Segments kann mit mehreren, insbesondere allen Unterdrucköffnungen des Segments verbunden sein. Denkbar ist auch, dass der separat ausgebildete Kanal mehrere Teilkanäle umfasst, die jeweils zur Versorgung von wenigstens einer Unterdrucköffnung ausgebildet sind. Der Kanal kann beispielsweise eine baumartige Struktur aufweisen. Zu- und abschaltbar kann bedeuten, dass ein Schaltelement in die Schneidwalze integriert ist oder separat davon angeordnet ist. Das Schaltelement kann dazu ausgebildet sein, einen oder mehrere Kanäle gleichzeitig zu schalten. Ebenso kann das Schaltelement dazu ausgebildet sein, mehrere Teilkanäle eines Segments gleichzeitig zu- oder abzuschalten.

Die Unterdruckversorgung kann anders ausgedrückt eine Vakuumversorgung sein. Die Unterdruckversorgung kann mit der Schneidwalze und mit der Vakuumwalze verbunden sein. Das Etikettieraggregat kann wenigstens einen Schlauch und/oder wenigstens eine Verzweigung umfassen, mit der der Unterdruck auf die Schneidwalze und die Vakuumwalze verteilt wird. Die Unterdruckversorgung kann eine Vakuumpumpe umfassen. Die Unterdruckversorgung kann im Etikettieraggregat integriert oder separat davon angeordnet sein.

Die Unterdruckversorgung des Schneidwerks und eine Vakuumversorgung der Vakuumwalze können als voneinander unabhängige Vakuumpumpen ausgebildet sein. Dadurch kann eine besonders leichte Regelung des Unterdrucks in der Schneidwalze bzw. in der Vakuumwalze erreicht werden, da die Versorgungen beider Walzen nicht miteinander gekoppelt sind. Dadurch können die beiden unabhängigen Vakuumpumpen jeweils kleiner ausgebildet sein als eine zentrale Vakuumpumpe und die Gewichtsverteilung im Etikettieraggregat kann verbessert werden. Die axiale Richtung kann die Richtung der Achse der Schneidwalze sein. Getrennte Ringsegmente oder Ringsektoren kann bedeuten, dass die Ringsegmente oder Ringsektoren unmittelbar aneinander anschließen und/oder Abstandselemente dazwischen ausgebildet sind. Die Ringsegmente können die Form eines geschlossenen Rings haben und die Ringsektoren können die Form eines offenen Rings haben.

Der wenigstens eine Kanal kann in der Schneidwalze parallel zu deren Achse in einem radialen Abstand ausgebildet sein. Dadurch kann der Kanal als Bohrung in der Schneidwalze besonders kostengünstig hergestellt werden.

In der Schneidwalze können wenigstens zwei Kanäle von verschiedenen Segmenten parallel zu deren Achse mit einem unterschiedlichen radialen Abstand ausgebildet sein. Dadurch können in axialer Richtung übereinanderliegende Segmente besonders einfach getrennt voneinander mit Unterdruck versorgt werden.

Der wenigstens eine Kanal kann über eine drehbare Steuerscheibe an der Schneidwalze zu- und abschaltbar sein. Dadurch dann der Kanal besonders einfach mit einer Drehung der Steuerscheibe zu- und abgeschaltet werden. Die Steuerscheibe kann kreisscheibenförmig ausgebildet sein, wobei in unterschiedlichen Drehstellungen der Steuerscheibe darin ausgebildete Zuführbohrungen für den Unterdruck mit dem Kanal korrespondieren oder dazu versetzt angeordnet sind.

Ebenso können mehrere Kanäle gemeinsam über eine drehbare Steuerscheibe an der Schneidwalze zu- und abschaltbar sein. Dadurch können mehrere Kanäle durch eine Drehung der Steuerscheibe jeweils zu- oder abgeschaltet werden. Die Steuerscheibe kann dazu ausgebildet sein, mehrere Teilkanäle eines Kanals gemeinsam zu- und abzuschalten.

Der wenigstens eine Kanal kann über ein jeweiliges Schaltventil zu- und abschaltbar sein. Dadurch können die Kanäle besonders flexibel unabhängig voneinander zu- und abgeschaltet werden.

Mehrere Kanäle können gemeinsam über ein Schaltventil zu- und abschaltbar sein. Dadurch können mehrere Kanäle mit einem geringen Aufwand über das Schaltventil zu- und abgeschaltet werden. Das Schaltventil kann dazu ausgebildet sein, mehrere Teilkanäle eines Kanals gemeinsam zu- und abzuschalten.

Die Vakuumwalze kann mehrere Ringe mit umfänglich angeordneten Vakuumöffnungen zum Ansaugen der Etikette aufweisen. Durch die Ringe können jeweils nur die benötigten Höhenbereiche der Vakuumwalze mit der Vakuumversorgung verbunden werden und das Ansaugen von Fremdluft außerhalb des Etiketts wird dadurch vermieden.

Das Schneidwerk kann eine Transferwalze umfassen und die Transferwalze kann mehrere Ringe mit umfänglich angeordneten Vakuumöffnungen zum Ansaugen der Etikette aufweisen. Dadurch kann beispielsweise ein vorbeleimtes Etikett mit seiner beleimten Seite nach außen auf der Schneidwalze geschnitten werden und das geschnittene Etikett wird dann über die Transferwalze wiederum mit seiner beleimten Seite nach außen an die Vakuumwalze weitergegeben. Dadurch tritt die vorbeileimte Seite des Etiketts nicht in Kontakt mit der Schneidwalze und es wird ein Leimübertrag auf die Schneidwalze vermieden. Durch die Vakuumöffnungen an der Transferwalze ist es möglich, die geschnittenen Etikette sicher an der Transferwalze zu führen und dann der Vakuumwalze zu übergeben.

Die Ringe der Vakuumwalze und/oder der Transferwalze können jeweils einzeln gegenüber einem Innenzylinder zur Zu- und Abschaltung einer Vakuumversorgung drehbar ausgebildet sein. Durch die Verdrehung des jeweiligen Rings ist es besonders einfach möglich, die Vakuumversorgung für einen bestimmten Höhenbereich zu- und abzuschalten.

Die Ringe der Vakuumwalze und/oder der Transferwalze können jeweils Vakuumkanäle aufweisen, die in einer zugeschalteten Drehstellung Vakuumkanälen des Innenzylinders gegenüberstehen und in einer abgeschalteten Drehstellung versetzt dazu angeordnet sind. Anders ausgedrückt können so die Vakuumkanäle zur Versorgung der Vakuumöffnungen in den Ringen in der zugeschalteten Drehstellung mit den entsprechenden Vakuumkanälen des Innenzylinders korrespondieren. Dadurch wird die Vakuumversorgung der Vakuumöffnungen in einem zugeschalteten Ring freigegeben. Bei einem abgeschalteten Ring können die darin ausgebildeten Vakuumkanäle zu den entsprechenden Vakuumkanälen des Innenzylinders versetzt sein, so dass die Vakuumversorgung unterbrochen ist. Durch diese Ausbildung der Ringe ist es besonders kostengünstig möglich, einzeln Ansaugbereiche der Vakuumwalze und/oder der Transferwalze zu- oder abzuschalten.

Die Vakuumkanäle der Ringe und/oder des Innenzylinders können radial zur Walzenachse verlaufen. Dadurch können diese besonders einfach mit einer Bohrung kostengünstig hergestellt werden.

Darüber hinaus stellt die Erfindung mit dem Anspruch 15 eine Etikettiermaschine mit einem Transportkarussell zum Transport der Behälter und mit einem Etikettieraggregat nach wenigstens einem der Ansprüche 1-14 bereit.

Am Umfang des Transportkarussells können drehbare Behälteraufnahmen angeordnet sein. Die drehbaren Behälteraufnahmen können dazu ausgebildet sein, die Behälter während der Etikettierung zu verdrehen, zu haltern und/oder zu transportieren.

Weitere Merkmale und Vorteile der Erfindung werden nachfolgend anhand der in den Figuren dargestellten Ausführungsbeispiele erläutert. Dabei zeigt:
- Figur 1: eine Darstellung einer Ausführungsform eines Etikettieraggregats in einer Draufsicht;
- Figur 2A: eine Darstellung der Schneidwalze des Etikettieraggregats aus der Figur 1 in einer perspektivischen Ansicht;
- Figur 2B: eine Darstellung der Schneidwalze des Etikettieraggregats aus Figur 1 in einer Schnittansicht;
- Figur 3A: eine Darstellung der Transferwalze des Etikettieraggregats aus Figur 1 in einer perspektivischen Ansicht; und
- Figur 3B: eine Darstellung der Transferwalze des Etikettieraggregats aus Figur 1 in einer Schnittansicht.

In Figur 1 ist eine Darstellung einer Ausführungsform eines Etikettieraggregats 1 in einer Draufsicht dargestellt. Zu sehen ist, dass das Etikettenband zunächst alternativ von den beiden Rollen 11 bzw. 12 über die Umlenkrollen 13 und 14 in die Spleiß-Vorrichtung 15 geführt wird. Mit der Spleiß-Vorrichtung 15 kann beim Erreichen des Endes des Etikettenbands von einer der beiden Rollen (beispielsweise Rolle 11) dessen Ende mit dem Anfang des Etikettenbands von der anderen Rolle (in diesem Beispiel die Rolle 12) verklebt werden und somit ist eine Endlosbetrieb des Etikettieraggregats 1 möglich.

Nach der Spleiß-Vorrichtung 15 wird das Etikettenband 2a über den Etikettenpuffer 16 und die Führung 17 in das Schneidwerk 4 geführt. Hierbei befindet sich die vorbeleimte Seite des Etikettenbands 2a auf der Seite des Pfeils K.

Innerhalb Schneidwerks 4 wird das Etikettenband 2a mittels der beiden angetriebenen Förderwalzen 8 der Schneidwalze 6 zugeführt. Die beiden Schneiden 5 sind auf der Trommel 51 angeordnet, die gegenläufig zur Schneidwalze 6 rotiert. Die Schneidwalze 6 umfasst dabei an den Schnittpositionen entsprechende Gegenschneiden oder -flächen (hier nicht dargestellt), die mit den Schneiden 5 zusammenwirken und so das Etikettenband 2a in einzelne Etiketten 2b zerschneiden. Die zerstrittenen Etiketten 2b werden dann mit einem Unterdruck an die Schneidwalze 6 angesaugt und so sicher transportiert. Des Weiteren weist die Schneidwalze 6 an ihrem Umfang mehrere Segmente mit Unterdrucköffnungen auf, die jeweils über einen Kanal mit der Unterdruckversorgung 18 verbunden sind. Der genaue Aufbau der Schneidwalze 6 wird weiter unten anhand der Figuren 2A und 2B beschrieben.

Anschließend an die Schneidwalze 6 werden die Etiketten 2b an die Transferwalze 7 übergeben, die zum sicheren Transport mehrere Ringe mit umfänglich angeordneten Vakuumöffnungen zum Ansaugen der Etikette 2b aufweist. Von dort werden die Etiketten 2b an die Vakuumwalze 9 übergeben und zum Behälter 3 transportiert und dort aufgebracht. Zur Versorgung der Vakuumwalze 9 mit einem Vakuum umfasst das Etikettieraggregat 1 eine Vakuumversorgung 19, die von der Unterdruckversorgung 18 des Schneidwerks 4 unabhängig ist.

Sowohl die Unterdruckversorgung 18 als auch die Vakuumversorgung 19 umfassen jeweils eine separate Vakuumpumpe.

Der genaue Aufbau der Transferwalze 7 und der Vakuumwalze 9 wird weiter unten anhand der Figuren 3A und 3B beschrieben.

In den Figuren 2A und 2B ist die Schneidwalze 6 des Etikettieraggregats 1 aus der Figur 1 in einer perspektivischen Ansicht und in einer Schnittansicht genauer dargestellt. Zu sehen ist, dass die Schneidwalze 6 im Wesentlichen aus einem Hohlzylinder 65 besteht, der an den beiden Enden 67a und 67b um die Achse A drehbar gelagert ist. Darüber hinaus wird die Schneidwalze 6 am unteren Ende 67b über einen Antrieb, wie beispielsweise einen Elektromotor, angetrieben (hier nicht dargestellt).

Zu sehen ist auch, dass in dem Hohlzylinder 65 verschieden lange Kanäle 63a, 63b zur Versorgung der Unterdrucköffnungen 62a und 62b gebohrt sind, die parallel zur Drehachse A der Schneidwalze 6 mit unterschiedlichen radialen Abständen verlaufen. Die Unterdrucköffnungen 62a sind dabei dem Segment 61 a zugeordnet und werden gemeinsam über den Kanal 63a mit einem Unterdruck versorgt. Des Weiteren sind die Unterdrucköffnungen 62b dem Segment 61 b zugeordnet und werden gemeinsam über den Kanal 63b mit Unterdruck versorgt. Die Segmente 61 a und 61 b sind hier als Ringssektoren ausgebildet und saugen das Etikett 2b an der Schneidwalze 6 jeweils über einen bestimmten Umfangsbereich und eine bestimmte Höhe an. Wie weiterhin aus der Figur 2A hervorgeht, sind in dem Hohlzylinder 65 in Umfangsrichtung eine Vielzahl von Kanälen 63a im gleichen Abstand zur Achse A angeordnet, die jeweils unterschiedliche Segmente 61a mit Unterdruck versorgen. Ebenso sind umfänglich eine Vielzahl von Kanälen 63b ausgebildet, die jeweils unterschiedliche Segmente 61b mit Unterdruck versorgen.

In der drehbaren Steuerscheibe 66 sind zur Zu- und Abschaltung der Kanäle 63a bzw. 63b die Zuführbohrungen 64a und 64b ausgebildet. Beispielsweise korrespondieren die Zuführbohrungen 64a in der Steuerscheibe 66 mit den entsprechenden Kanälen 63a, wenn die Unterdruckversorgung zugeschaltet ist. Dagegen sind die Zuführbohrungen 64a zu den entsprechenden Kanälen 63a in der abgeschalteten Drehstellung versetzt angeordnet und die Unterdruckversorgung ist so unterbrochen. Gleiches gilt für die Zuführbohrungen 64b und die Kanäle 63b.

Dadurch, dass am Umfang der Schneidwalze 6 die Segmente 61a, 61b mit Unterdrucköffnungen 62a, 62b zu- und abschaltbar ausgebildet sind, kann die Unterdruckversorgung für die Unterdrucköffnungen 62a unabhängig von den Unterdrucköffnungen 62b zu- und abgeschaltet werden. Dadurch können beispielsweise die Kanäle 63a blockiert werden, falls lediglich schmale Etiketten 2b im unteren Bereich der Schneidwalze 6 transportiert werden müssen. Dadurch ist es möglich, dass keine Fremdluft von außerhalb des Etiketts 2b durch die Unterdrucköffnungen 62a in die Unterdruckversorgung 18 gelangt und so deren Leistung vermindert. Folglich ist es möglich, für die Unterdruckversorgung 18 der Schneidwalze 6 eine besonders kostengünstige und kleine Vakuumpumpe einzusetzen.

In den Figuren 3A und 3B ist eine Darstellung der Transferwalze 7 aus der Figur 1 in einer perspektivischen Ansicht und in einer Schnittansicht zu sehen. Alle nachfolgend in Bezug auf die Figuren 3A und 3B genannten Merkmale sind einzelnen oder in Kombination auf den Aufbau der Vakuumwalze 9 des Etikettieraggregats 1 in Figur 1 übertragbar, da diese bezüglich der Ansaugung der Etiketten 2b genauso wie die Transferwalze 7 aufgebaut ist. Insbesondere kann die Vakuumwalze 9 Ringe und einen Innenzylinder aufweisen, die bezüglich ihrer Merkmale und Funktionen den Ringen 71a - 71i bzw. dem Innenzylinder 75 der Transferwalze 7 entsprechen.

Die Transferwalze 7 ist am unteren Ende 76 um die Achse B drehbar gelagert und wird über einen hier nicht dargestellten Antrieb angetrieben.

Darüber hinaus ist zu sehen, dass die Transferwalze 7 einen Innenzylinder 75 aufweist, in dem ein Versorgungskanal 73 zur Versorgung der Vakuumöffnungen 72a - 72l ausgebildet ist. Weiterhin sind in dem Innenzylinder 75 am äußeren Umfang die Vakuumkanäle 77a und 77b ausgebildet, die radial von der Außenfläche des Innenzylinders 75 nach innen zum Versorgungskanal 73 verlaufen. Um den Innenzylinder 75 herum sind die Ringe 71a - 71l angeordnet, die jeweils einzeln gegenüber dem Innenzylinder 75 verdrehbar sind. Darüber hinaus können die Ringe 71a - 71l, beispielsweise mit einer Schraube, in den verschiedenen Drehstellungen arretiert werden.

Wie in der Figur 3B zu sehen ist, sind die Ringe 71e - 71i in eine zugeschalteten Drehstellung gedreht, so dass die Vakuumkanäle 78 in den Ringen 71e - 71i mit entsprechenden Vakuumkanälen 77b des Innenzylinders 75 korrespondieren. Folglich wird das Etikett 2b in diesem Bereich durch die Transferwalze 7 über die gesamte Etikettenhöhe angesaugt.

Demgegenüber sind die Ringe 71a - 71d, 71k und 71l derart gegenüber dem Innenzylinder 75 verdreht, dass deren Vakuumkanäle (hier nicht sichtbar) zu den Vakuumkanälen 77a des Innenzylinders 75 versetzt angeordnet sind und diese somit in einer abgeschalteten Drehstellung sind. Folglich ist die Vakuumversorgung der Vakuumöffnungen 72a - 72d, 72k und 72l blockiert und es erfolgt in diesem Bereich keine Anschauung des Etiketts 2b. Dadurch wird außerhalb des Etiketts 2b keine Fremdluft in die Unterdruck- oder Vakuumversorgung eingesaugt und deren Leistung so nicht vermindert.

Die in Bezug auf Figur 3A und 3B genannte Wirkungsweise der drehbaren Ringe 71a - 71l gilt auch sinngemäß für die entsprechenden Ringe der Vakuumwalze 9.

Dadurch können die Vakuumpumpen der Unterdruckversorgung 18 bzw. der Vakuumversorgung 19 besonders klein und damit kostengünstig und leicht ausgebildet werden.

Darüber hinaus geht aus Figur 1 hervor, dass die Unterdruckversorgung 18 des Schneidwerks 4 und die Vakuumversorgung 19 der Vakuumwalze 9 als voneinander unabhängige Vakuumpumpen ausgebildet sind. Hierdurch kann eine besonders günstige Gewichtsverteilung des Etikettieraggregats 1 erreicht und zudem kann die Unterdruck-/Vakuumversorgung des Schneidwerks 4 und der Vakuumwalze 9 besonders einfach geregelt werden, da diese sich nicht gegenseitig beeinflussen können.

Insgesamt ist also das in den Figuren 1 - 3B gezeigte Etikettieraggregat 1 besonders gut vor dem Ansaugen von Fremdluft durch die Unterdruck- bzw. Vakuumöffnungen geschützt und die Vakuumpumpen können besonders kostengünstig und leicht ausgebildet werden. Darüber hinaus kann das Etikettieraggregat 1 auch besonders einfach geregelt werden, da die Versorgung der Schneidwerks 4 und des Vakuumzylinder 9 unabhängig voneinander erfolgt.

## Patentansprüche

1. Etikettieraggregat (1) zum Aufbringen von Etiketten (2b) auf Behälter (3) mit einem Schneidwerk (4) zum Zerschneiden des Etikettenbandes (2a) in einzelne Etiketten (2b) und mit einer Vakuumwalze (9) zur Übergabe der Etiketten (2b) an die Behälter (3), wobei das Schneidwerk (4) eine Schneide (5) und eine damit zusammenwirkende Schneidwalze (6) umfasst, und
wobei die Schneidwalze (6) an ihrem Umfang mehrere Segmente (61a, 61b) mit Unterdrucköffnungen (62a, 62b) zum Ansaugen der Etiketten (2b) aufweist,
**dadurch gekennzeichnet, dass**
die Segmente (61a, 61b) als in axialer Richtung getrennte Ringsegmente oder Ringsektoren ausgebildet sind, wobei die Segmente (61a, 61b) jeweils über einen in der Schneidwalze (6) separat ausgebildeten Kanal (63a, 63b) mit einer Unterdruckversorgung (18) verbunden sind, und wobei wenigstens ein Kanal (63a, 63b) derart zu- und abschaltbar ausgebildet ist, dass die Segmente (61 a, 61 b) unabhängig voneinander mit Unterdruck versorgbar sind.

2. Etikettieraggregat (1) nach Anspruch 1, wobei die Unterdruckversorgung (18) des Schneidwerks (4) und eine Vakuumversorgung (19) der Vakuumwalze (9) als voneinander unhängige Vakuumpumpen ausgebildet sind.

3. Etikettieraggregat (1) nach Anspruch 1 oder 2, wobei der wenigstens eine Kanal (63a, 63b) in der Schneidwalze (6) parallel zu deren Achse (A) in einem radialen Abstand ausgebildet ist.

4. Etikettieraggregat (1) nach wenigstens einem der vorangegangenen Ansprüche, wobei wenigstens zwei Kanäle (63a, 63b) von verschiedenen Segmenten (61a, 61b) in der Schneidwalze (6) parallel zu deren Achse (A) mit einem unterschiedlichen radialen Abstand ausgebildet sind.

5. Etikettieraggregat (1) nach wenigstens einem der vorangegangenen Ansprüche, wobei der wenigstens eine Kanal (63a, 63b) über eine drehbare Steuerscheibe (66) an der Schneidwalze (6) zu- und abschaltbar ist.

6. Etikettieraggregat (1) nach wenigstens einem der vorangegangenen Ansprüche, wobei mehrere Kanäle (63a, 63b) gemeinsam über eine drehbare Steuerscheibe (66) an der Schneidwalze (6) zu- und abschaltbar sind.

7. Etikettieraggregat (1) nach wenigstens einem der vorangegangenen Ansprüche, wobei der wenigstens eine Kanal (63a, 63b) über ein jeweiliges Schaltventil zu- und abschaltbar ist.

8. Etikettieraggregat (1) nach wenigstens einem der vorangegangenen Ansprüche, wobei Mehrere Kanäle (63a, 63b) gemeinsam über ein Schaltventil zu- und abschaltbar sind.

9. Etikettieraggregat (1) nach wenigstens einem der vorangegangenen Ansprüche, wobei die Vakuumwalze (9) mehrere Ringe mit umfänglich angeordneten Vakuumöffnungen zum Ansaugen der Etikette (2b) aufweist.

10. Etikettieraggregat (1) nach wenigstens einem der vorangegangenen Ansprüche, wobei das Schneidwerk (4) eine Transferwalze (7) umfasst und die Transferwalze (7) mehrere Ringe (71a - 71l) mit umfänglich angeordneten Vakuumöffnungen (72a - 72l) zum Ansaugen der Etikette (2b) aufweist.

11. Etikettieraggregat (1) nach Anspruch 9 und/oder 10, wobei die Ringe (71a - 71l) jeweils einzeln gegenüber einem Innenzylinder (75) zur Zu- und Abschaltung einer Vakuumversorgung drehbar ausgebildet sind.

12. Etikettieraggregat (1) nach Anspruch 11, wobei die Ringe (71a - 71l) jeweils Vakuumkanäle (78) aufweisen, die in einer zugeschalteten Drehstellung Vakuumkanälen (77b) des Innenzylinders (75) gegenüberstehen und in einer abgeschalteten Drehstellung versetzt dazu angeordnet sind.

13. Etikettieraggregat (1) nach Anspruch 12, wobei die Vakuumkanäle (77a, 77b, 78) der Ringe (71a - 71l) und/oder des Innenzylinders (75) radial zur Walzenachse (B) verlaufen.

14. Etikettiermaschine mit einem Transportkarussell für die Behälter und mit einem Etikettieraggregat nach wenigstens einem der Ansprüche 1 - 13.

## Claims

1. Labeling group (1) for applying labels (2b) to containers (3) with a cutting mechanism (4) for cutting the label tape (2a) into individual labels (2b) and with a vacuum roller (9) for transferring the labels (2b) to the containers (3),
wherein the cutting mechanism (4) comprises a cutting edge (5) and a cutting roller (6) cooperating therewith, and
wherein the cutting roller (6) on its periphery comprises a plurality of segments (61a, 61b) with negative-pressure holes (62a, 62b) for sucking the labels (2b),
**characterized in that**
the segments (61a, 61b) are configured as ring segments or ring sectors which are separated in axial direction, wherein the segments (61a, 61b) are respectively connected to a negative-pressure supply (18) via a channel (63a, 63b) formed separately in the cutting roller (6), and wherein at least one channel (63a, 63b) is configured to be connected and disconnected such that the segments (61a, 61b) can be supplied with negative pressure independently of one another.

2. Labeling group (1) according to claim 1, wherein the negative-pressure supply (18) of the cutting mechanism (4) and a vacuum supply (19) of the vacuum roller (9) are designed as mutually independent vacuum pumps.

3. Labeling group (1) according to claim 1 or 2, wherein the at least one channel (63a, 63b) is formed in the cutting roller (6) parallel to the axis (A) thereof at a radial distance.

4. Labeling group (1) according to at least one of the preceding claims, wherein at least two channels (63a, 63b) of different segments (61a, 61b) are formed in the cutting roller (5) parallel to the axis (A) thereof at a different radial distance.

5. Labeling group (1) according to at least one of the preceding claims, wherein the at least one channel (63a, 63b) can be connected and disconnected via a rotatable control disk (66) on the cutting roller (6).

6. Labeling group (1) according to at least one of the preceding claims, wherein a plurality of channels (63a, 63b) can be connected and disconnected jointly via a rotatable control disk (66) on the cutting roller (6).

7. Labeling group (1) according to at least one of the preceding claims, wherein the at least one channel (63a, 63b) can be connected and disconnected via a respective switching valve.

8. Labeling group (1) according to at least one of the preceding claims, wherein a plurality of channels (63a, 63b) can be connected and disconnected jointly via a switching valve.

9. Labeling group (1) according to at least one of the preceding claims, wherein the vacuum roller (9) comprises a plurality of rings with circumferentially arranged vacuum holes for sucking the labels (2b).

10. Labeling group (1) according to at least one of the preceding claims, wherein the cutting mechanism (4) comprises a transfer roller (7) and the transfer roller (7) comprises a plurality of rings (71a - 71l) with circumferentially arranged vacuum holes (72a - 72l) for sucking the labels (2b).

11. Labeling group (1) according to claim 9 and/or 10, wherein the rings (71a - 711) are each configured to be rotatable individually relative to an inner cylinder (75) for connecting and disconnecting a vacuum supply.

12. Labeling group (1) according to claim 11, wherein the rings (71a - 71l) respectively comprise vacuum channels (7) which in a connected rotary position are opposite to vacuum channels (77b) of the inner cylinder (75) and are arranged offset thereto in a disconnected rotary position.

13. Labeling group (1) according to claim 12, wherein the vacuum channels (77a, 77b, 78) of the rings (71a - 71l) and/or of the inner cylinder (75) extend radially relative to the roller axis (B).

14. Labeling machine comprising a transport carousel for the containers and a labeling group according to at least one of claims 1 to 13.

## Revendications

1. Groupe d'étiquetage (1) destiné à l'application d'étiquettes (2b) sur des contenants (3), comprenant une unité de coupe (4) pour découper la bande d'étiquettes (2a) en étiquettes individuelles (2b), et comprenant un rouleau à vide (9) pour le transfert des étiquettes (2b) aux contenants (3), groupe d'étiquetage
dans lequel l'unité de coupe (4) comporte une lame de coupe (5) et un rouleau de coupe (6) interagissant avec celle-ci, et
dans lequel le rouleau de coupe (6) présente sur sa périphérie, plusieurs segments (61a, 61b), avec des ouvertures de dépression (62a, 62b) pour aspirer les étiquettes (2b),
**caractérisé en ce que** les segments (61a, 61b) sont réalisés sous la forme de segments annulaires ou de secteurs annulaires séparés dans la direction axiale, les segments (61a, 61b) étant reliés, respectivement par l'intermédiaire d'un canal (63a, 63b) formé séparément dans le rouleau de coupe (6), à un dispositif de production de dépression (18), et au moins un canal (63a, 63b) étant configuré pour pouvoir être mis en service ou arrêté de manière à permettre une alimentation en dépression des segments (61a, 61b) indépendamment les uns des autres.

2. Groupe d'étiquetage (1) selon la revendication 1, dans lequel l'alimentation en dépression (18) de l'unité de coupe (4) et une alimentation en vide (19) du rouleau à vide (9) sont réalisées sous forme de pompes à vide indépendante l'une de l'autre.

3. Groupe d'étiquetage (1) selon la revendication 1 ou la revendication 2, dans lequel ledit au moins un canal (63a, 63b) est formé dans le rouleau de coupe (6) parallèlement à son axe (A) et à distance radiale de ce dernier.

4. Groupe d'étiquetage (1) selon l'une au moins des revendications précédentes, dans lequel au moins deux canaux (63a, 63b) de différents segments (61a, 61b) sont formés dans le rouleau de coupe (6) parallèlement à son axe (A) et à une distance radiale différente de ce dernier.

5. Groupe d'étiquetage (1) selon l'une au moins des revendications précédentes, dans lequel ledit au moins un canal (63a, 63b) peut être mis en service ou arrêté par l'intermédiaire d'un disque de commande (66) rotatif sur le rouleau de coupe (6).

6. Groupe d'étiquetage (1) selon l'une au moins des revendications précédentes, dans lequel plusieurs canaux (63a, 63b) peuvent être mis en service ou arrêtés, en commun, par l'intermédiaire d'un disque de commande (66) rotatif sur le rouleau de coupe (6).

7. Groupe d'étiquetage (1) selon l'une au moins des revendications précédentes, dans lequel ledit au moins un canal (63a, 63b) peut être mis en service et arrêté par l'intermédiaire d'une vanne de commande respective.

8. Groupe d'étiquetage (1) selon l'une au moins des revendications précédentes, dans lequel plusieurs canaux (63a, 63b) peuvent être mis en service et arrêtés, en commun, par l'intermédiaire d'une vanne de commande.

9. Groupe d'étiquetage (1) selon l'une au moins des revendications précédentes, dans lequel le rouleau à vide (9) comporte plusieurs anneaux avec des ouvertures à vide agencées en périphérie, pour aspirer l'étiquette (2b).

10. Groupe d'étiquetage (1) selon l'une au moins des revendications précédentes, dans lequel l'unité de coupe (4) comprend un rouleau de transfert (7), et le rouleau de transfert (7) présente plusieurs anneaux (71a-71l) avec des ouvertures à vide (72a-72l) agencées en périphérie, pour aspirer l'étiquette (2b).

11. Groupe d'étiquetage (1) selon la revendication 9 ou la revendication 10, dans lequel les anneaux (71a-711) sont réalisés de manière à être individuellement rotatifs par rapport à un cylindre intérieur (75), pour la mise en service ou à l'arrêt d'une alimentation en vide.

12. Groupe d'étiquetage (1) selon la revendication 11, dans lequel les anneaux (71a-71l) présentent respectivement des canaux à vide (78), qui, dans une position de rotation de service, sont en regard de canaux à vide (77b) du cylindre intérieur (75), et, dans une position de rotation d'arrêt, sont décalés par rapport à ceux-ci.

13. Groupe d'étiquetage (1) selon la revendication 12, dans lequel les canaux à vide (77a, 77b, 78) des anneaux (71a-71l) et/ou du cylindre intérieur (75) s'étendent radialement par rapport à l'axe de rouleau (B).

14. Machine d'étiquetage comprenant un carrousel de transport pour les contenants, et un groupe d'étiquetage selon l'une au moins des revendications 1 - 13.
